# EUROPÄISCHE PATENTSCHRIFT

(11) **EP 2 388 464 B1**
(45) Veröffentlichungstag und Bekanntmachung des Hinweises auf die Patenterteilung: **17.04.2013**
(21) Anmeldenummer: 11165945.4
(22) Anmeldetag: 13.05.2011
(51) Int. Cl.: F02F 7/00, F02P 7/00, F02M 51/00

(54) **Brennkraftmaschine und Zylinderkopfhaube**
Internal combustion engine and cylinder head cover
Moteurs à combustion interne et couvre culasse

(30) Priorität: 19.05.2010 DE 102010020982
(43) Veröffentlichungstag der Anmeldung: 23.11.2011
(73) Patentinhaber: MAHLE International GmbH, 70376 Stuttgart (DE)
(72) Erfinder: Hütter, Ulrich, 73614, Schorndorf (DE); Scheffel, Jan, 70180, Stuttgart (DE); Wirbel, Daniel, 71384, Weinstadt (DE); Cojocaru, Julian, 3079395, Sag (RO)
(74) Vertreter: BRP Renaud & Partner

(56) Entgegenhaltungen:
- DE-A1- 4 305 684
- US-A- 5 035 637

## Beschreibung

Die vorliegende Erfindung betrifft eine Brennkraftmaschine, insbesondere eines Kraftfahrzeuges. Die Erfindung betrifft außerdem eine Zylinderkopfhaube für eine derartige Brennkraftmaschine.

Eine als Kolbenmotor ausgestaltete Brennkraftmaschine weist üblicherweise einen Zylinderkopf mit einem Zylinderkopfinnenraum auf, der an einer Zylinderkopfseite offen ist. Zum Abdecken des Zylinderkopfinnenraums an der offenen Zylinderkopfseite ist am Zylinderkopf eine Zylinderkopfhaube montierbar. Im Zylinderkopfinnenraum kann eine interne Verkabelung verlegt sein, mit deren Hilfe elektrische Komponenten der Brennkraftmaschine, wie z. B. die Kraftstoffinjektoren, Zündeinrichtungen für fremdgezündete Motoren oder Heizeinrichtungen für selbstzündende Motoren oder elektromagnetische Gaswechselventile mit elektrischer Energie versorgt bzw. elektrisch angesteuert werden können.

Problematisch ist es nun, die innere Verkabelung durch die Zylinderkopfhaube hindurch mit einer externen Verkabelung elektrisch zu verbinden.

Aus der US 5,771,850 ist eine Zylinderkopfhaube bekannt, an deren Außenseite mehrere elektrische Schnittstellen integral ausgeformt sind. Ferner können in die Wandung der Zylinderkopfhaube elektrische Leitungen integriert sein.

Aus der DE 43 05 684 A1 ist eine Zylinderkopfhaube bekannt, die an ihrer dem Zylinderkopfinnenraum zugewandten Innenseite Stromaufnahmesteckverbinder und Stromzuführungsanschlussklemmen aufweist, derart, dass sie beim Montieren der Zylinderkopfhaube zu Kontaktanschlussklemmen von Zündspulen ausgerichtet sind, sodass sich beim Montieren der Zylinderkopfhaube automatisch eine elektrische Kontaktierung ergibt.

Die vorliegende Erfindung beschäftigt sich mit dem Problem, für eine Brennkraftmaschine bzw. für eine zugehörige Zylinderkopfhaube eine verbesserte Ausführungsform anzugeben, die sich insbesondere durch eine vereinfachte Montage auszeichnet. Hierdurch soll insbesondere eine Wartung, bei der die Zylinderkopfhaube vom Zylinderkopf entfernt wird, vereinfacht werden.

Dieses Problem wird erfindungsgemäß durch die Gegenstände der unabhängigen Ansprüche gelöst. Vorteilhafte Ausführungsformen sind Gegenstand der abhängigen Ansprüche.

Die Erfindung beruht auf dem allgemeinen Gedanken, die Zylinderkopfhaube mit wenigstens einer Verbindungsbrücke auszustatten, die eine innere Verbindungsschnittstelle und eine damit elektrisch verbundene äußere Verbindungsschnittstelle aufweist. Die innere Verbindungsschnittstelle der Verbindungsbrücke ist komplementär zu einer internen Schnittstelle ausgestaltet, die im Zylinderkopfinnenraum ortsfest am Zylinderkopf angeordnet ist, die mit der internen Verkabelung elektrisch verbunden ist. Die äußere Verbindungsschnittstelle der Verbindungsbrücke ist komplementär zu einer externen Schnittstelle ausgestaltet, die außerhalb des Zylinderkopfinnenraums angeordnet ist, die relativ zum Zylinderkopf ortsfest angeordnet ist und die mit einer externen Verkabelung elektrisch verbunden ist. Die Verwendung einer solchen Verbindungsbrücke hat zur Folge, dass die externe Verkabelung und die interne Verkabelung von der Montage und Demontage der Zylinderkopfhaube weitgehend unberührt bleiben, da lediglich die jeweilige Verbindungsbrücke, insbesondere gemeinsam mit der Zylinderkopfhaube, entfernt bzw. angebracht wird.

Die Anordnung und Ausgestaltung der Schnittstellen sowie der Verbindungsschnittstellen kann nun entsprechend einer vorteilhaften Ausführungsform gezielt so gewählt werden, dass die zueinander komplementären Schnittstellen beim Montieren der Zylinderkopfhaube am Zylinderkopf automatisch elektrisch miteinander verbunden werden und beim Demontieren der Zylinderkopfhaube vom Zylinderkopf automatisch elektrisch voneinander getrennt werden.

Durch eine Integration der Verbindungsbrücke in die Zylinderkopfhaube wird einerseits erreicht, dass ein Betrieb der Brennkraftmaschine ohne Zylinderkopfhaube nicht möglich ist. Denn wenn die Zylinderkopfhaube fehlt, fehlt auch die Verbindungsbrücke, sodass die externe Verkabelung nicht mit der internen Verkabelung elektrisch gekoppelt ist. Zum anderen kann die Verbindungsbrücke ohne weiteres so in die Zylinderkopfhaube integriert werden, dass bei montierter Zylinderkopfhaube die innere Verbindungsschnittstelle im Zylinderkopfinnenraum angeordnet ist, während die äußere Verbindungsschnittstelle außerhalb des Zylinderkopfinnenraums angeordnet ist. Insbesondere lässt sich dadurch eine abgedichtete Trennung zwischen Zylinderkopfinnenraum und Umgebung trotz der durch die Zylinderkopfhaube hindurchgeführten elektrischen Verbindung der internen Verkabelung mit der externen Verkabelung realisieren.

Bei einer vorteilhaften Ausführungsform können die Schnittstellen und die Verbindungsschnittstellen je eine elektrische Steckverbindung bilden, wobei die beiden Steckverbindungen zueinander parallele Steckrichtungen besitzen. Die zueinander parallelen Steckrichtungen erleichtern die Montage und Demontage der Zylinderkopfhaube. Dabei können die haubenseitigen Verbindungsschnittstellen der Verbindungsbrücke als Stecker ausgestaltet sein, während die Schnittstellen der Verkabelungen dann als Steckdose bzw. Buchse ausgestaltet sind. Grundsätzlich ist jedoch auch eine umgekehrte Bauweise möglich, bei der die Schnittstellen der Verkabelungen die Stecker bilden und die Verbindungsschnittstellen der Verbindungsbrücke die Steckdosen bzw. Buchsen bilden. Auch ist eine gemischte Bauform denkbar, bei der die eine haubenseitige Verbindungsschnittstelle einen Stecker bildet, während die andere haubenseitige Schnellverbindungsschnittstelle eine Steckdose bzw. eine Buchse bildet. Die Schnittstellen der Verkabelungen sind dann komplementär als Stecker bzw. Steckdose ausgestaltet.

Entsprechend einer besonders vorteilhaften Ausführungsform kann zwischen Zylinderkopfhaube und Zylinderkopf eine Haubendichtung angeordnet sein, die sich zwischen den Schnittstellen hindurch erstreckt, sodass die interne Schnittstelle innerhalb der Haubendichtung angeordnet ist, während die externe Schnittstelle außerhalb der Haubendichtung angeordnet ist. Durch diese Bauweise wird für den montierten Zustand der Zylinderkopfhaube eine dichte bzw. hermetische Kapselung des Zylinderkopfinnenraums mit Hilfe der Zylinderkopfhaube realisiert, obwohl durch die Zylinderkopfhaube hindurch, nämlich über die jeweilige Verbindungsbrücke, die interne Verkabelung mit der externen Verkabelung elektrisch verbunden ist.

Bei einer weiteren vorteilhaften Ausführungsform kann zwischen Zylinderkopf und Zylinderkopfhaube eine die interne Schnittstelle umschließende innere Schnittstellendichtung vorgesehen sein. Zusätzlich oder alternativ kann eine die externe Schnittstelle umschließende äußere Schnittstellendichtung zwischen Zylinderkopf und Zylinderkopfhaube vorgesehen sein. Eine derartige Schnittstellendichtung kann dabei zusätzlich zur vorgenannten Haubendichtung vorgesehen sein, um die jeweilige Schnittstelle für sich genommen abzudichten. Hierdurch entsteht ein zusätzlicher Schutz der elektrischen Kontakte, die sich innerhalb der jeweiligen Schnittstelle befinden.

Die jeweilige Schnittstellendichtung kann grundsätzlich bzgl. der Haubendichtung ein separates Bauteil repräsentieren. Besonders vorteilhaft ist jedoch eine Ausführungsform, bei der zumindest eine dieser Schnittstellendichtungen integral an der Haubendichtung ausgeformt ist. Hierdurch vereinfacht sich die Montage, da nur ein Bauteil, nämlich die Haubendichtung mit der jeweiligen integrierten Schnittstellendichtung an der Zylinderkopfhaube bzw. am Zylinderkopf montiert werden muss.

Gemäß einer anderen Ausführungsform kann die Verbindungsbrücke bzgl. der Zylinderkopfhaube ein separates Bauteil sein, das an die Zylinderkopfhaube angebaut ist. Dabei kann die Verbindungsbrücke fest oder lösbar an der Zylinderkopfhaube angebracht sein. Bevorzugt wird jedoch eine alternative Ausführungsform, bei welcher die Verbindungsbrücke integral an der Zylinderkopfhaube ausgeformt ist.

Allgemein kann die Verbindungsbrücke einen Körper aufweisen, in den eine mehrere elektrische Kontakte umfassende elektrische Kontaktierung eingebettet ist, welche die Verbindungsschnittstellen elektrisch miteinander verbindet. Dieser Körper der Verbindungsbrücke kann nun an die Zylinderkopfhaube angebaut sein, fest oder lösbar, oder durch einen integralen Bestandteil der Zylinderkopfhaube geformt sein. Bspw. lässt sich die elektrische Kontaktierung beim Spritzformen des Körpers der Verbindungsbrücke bzw. der Zylinderkopfhaube aus Kunststoff im Spritzformwerkzeug so positionieren, dass sich die gewünschte Einbettung für die Kontaktierung ergibt.

Die vorliegende Erfindung betrifft nicht nur die mit einer derartigen Zylinderkopfhaube und der zugehörigen speziell angeordneten internen und externen Verkabelung ausgestattete Brennkraftmaschine, sondern auch eine Zylinderkopfhaube mit zumindest einer Verbindungsbrücke der vorbeschriebenen Art, die sich für eine Verwendung bei einer solchen Brennkraftmaschine eignet.

Die Zylinderkopfhaube kann optional eine innere Durchgangsöffnung aufweisen, durch die hindurch die interne Schnittstelle mit der inneren Verbindungsschnittstelle elektrisch verbindbar ist. Zusätzlich oder alternativ kann die Zylinderkopfhaube eine äußere Durchgangsöffnung aufweisen, durch die hindurch die externe Schnittstelle mit der äußeren Verbindungsschnittstelle elektrisch kontaktierbar ist.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch,
- Fig. 1: eine Schnittansicht einer Brennkraftmaschine mit Zylinderkopfhaube im Bereich einer Verbindungsbrücke,
- Fig. 2: eine isometrische Explosionsdarstellung der Brennkraftmaschine im Bereich eines Zylinderkopfs,
- Fig. 3: eine isometrische Ansicht des Zylinderkopfs bei fehlender Zylinderkopfhaube und bei angebrachter Verbindungsbrücke,
- Fig. 4: eine isometrische Ansicht des Zylinderkopfs bei montierter Zylinderkopfhaube und angebrachter Verbindungsbrücke.

Entsprechend den Figuren 1 bis 4 umfasst eine Brennkraftmaschine 1, die bevorzugt als Kolbenmotor ausgestaltet ist und die insbesondere in einem Kraftfahrzeug angeordnet sein kann, einen Zylinderkopf 2 und eine Zylinderkopfhaube 3. Der Zylinderkopf 2 besitzt einen Zylinderkopfinnenraum 4, der an einer Zylinderkopfseite offen ist. Die offene Zylinderkopfseite befindet sich üblicherweise oben. Der Zylinderkopfinnenraum 4 ist mit Hilfe der Zylinderkopfhaube 3 an der offenen Zylinderkopfseite verschlossen bzw. abgedeckt. Hierzu ist die Zylinderkopfhaube 3 am Zylinderkopf 2 montiert. Für die Befestigung der Zylinderkopfhaube 3 am

Zylinderkopf 2 können mehrere Schrauben 5 verwendet werden.

Im Zylinderkopfinnenraum 4 ist eine interne Verkabelung 6 verlegt, mit deren Hilfe hier nicht dargestellte elektrische Komponenten mit elektrischer Energie versorgt und/oder elektrisch angesteuert werden können. Derartige Komponenten sind bspw. Kraftstoffinjektoren sowie Zündeinrichtungen oder Heizeinrichtungen. Ebenso sind moderne Brennkraftmaschinen 1 bekannt, die elektromagnetisch betätigte Gaswechselventile aufweisen. Diese interne Verkabelung 6 weist zumindest eine elektrische interne Schnittstelle 7 auf, z. B. in Form eines mehrpoligen Steckers oder in Form einer mehrpoligen Steckdose oder Buchse. Diese interne Schnittstelle 7 ist dabei ebenfalls im Zylinderkopfinnenraum 4 ortsfest am Zylinderkopf 2 angeordnet. Hierzu kann die interne Schnittstelle 7 lösbar oder unlösbar mit dem Zylinderkopf 2 verbunden, insbesondere verklebt, verklemmt oder verschraubt sein.

Ferner ist eine externe Verkabelung 8 vorgesehen, die bspw. an ein elektrisches Netz der Brennkraftmaschine 1 angeschlossen ist bzw. ein derartiges elektrisches Netz der Brennkraftmaschine 1 bildet. Bei einem Kraftfahrzeug handelt es sich bei der externen Verkabelung 8 bspw. um einen Zweig eines elektrischen Bordnetzes. Die externe Verkabelung 8 besitzt zumindest eine elektrische externe Schnittstelle 9, z. B. in Form eines mehrpoligen Steckers oder in Form einer mehrpoligen Steckdose oder Buchse. Diese externe Schnittstelle 9 ist dabei relativ zum Zylinderkopf 2 ortsfest angeordnet. Hierbei kann die externe Schnittstelle 9 ebenfalls lösbar oder unlösbar mit dem Zylinderkopf 2 verbunden, insbesondere verklebt, verklemmt oder verschraubt sein. Außerdem ist sie außerhalb des

Zylinderkopfinnenraums 4 angeordnet.

Die Zylinderkopfhaube 3 ist nun mit wenigstens einer Verbindungsbrücke 10 ausgestattet, die eine interne Verbindungsschnittstelle 11 und eine externe Verbindungsschnittstelle 12 aufweist und elektrisch miteinander verbindet. Die interne Verbindungsschnittstelle 11 ist komplementär zur internen Schnittstelle 7 ausgestaltet, bspw. als mehrpolige Steckdose oder Buchse oder als mehrpoliger Stecker. Die äußere Verbindungsschnittstelle 12 ist komplementär zur externen Schnittstelle 9 ausgestaltet, bspw. als mehrpolige Steckdose oder Buchse oder als mehrpoliger Stecker.

Zweckmäßig bilden die Schnittstellen 7,9 mit den zugehörigen Verbindungsschnittstellen 11,12 jeweils eine elektrische Steckverbindung, deren Steckrichtungen in Fig. 1 jeweils durch einen Doppelpfeil 13 bzw. 14 angedeutet ist. Zweckmäßig verlaufen diese Steckrichtungen 13,14 der beiden Steckverbindungen 7-11 bzw. 9-12 parallel zueinander.

Die Verbindungsbrücke 10 weist einen Körper 15 auf, in den eine elektrische Kontaktierung 16 eingebettet ist, die insbesondere aus mehreren elektrischen Leitungen oder Adern besteht. Mit Hilfe dieser Kontaktierung 16 sind die Verbindungsschnittstellen 11 und 12 der Verbindungsbrücke 10 miteinander elektrisch verbunden, sodass bei montierter Verbindungsbrücke 10 über die miteinander zusammenwirkenden Schnittstellen 7,9,11,12 die interne Verkabelung 6 an die externe Verkabelung 8 angeschlossen ist.

Die Verbindungsbrücke 10 kann bzgl. der Zylinderkopfhaube 3 ein separates Bauteil sein. Die Verbindungsbrücke 10 kann dann nach dem Montieren der Zylinderkopfhaube 3 montiert werden. Sie kann auch fest oder lösbar an der Zylinderkopfhaube 3 befestigt sein, sodass mit dem Montieren der Zylinderkopfhaube 3 gleichzeitig auch die Verbindungsbrücke 10 montiert wird. Besonders vorteilhaft ist jedoch eine integrale Ausformung der Verbindungsbrücke 10 an der Zylinderkopfhaube 3. Der Körper 15 der Verbindungsbrücke 10 ist dann integraler Bestandteil der Zylinderkopfhaube 3. Bspw. wird die Zylinderkopfhaube 3 mit der Verbindungsbrücke 10 in einem gemeinsamen Spritzgusswerkzeug aus einem Stück spritzgeformt. Die elektrische Kontaktierung 16 bildet dabei einen Einleger in die jeweilige Spritzform, der beim Spritzformen vom Kunststoff der Zylinderkopfhaube 3 umspritzt wird.

Bevorzugt wird somit eine Ausführungsform, bei der die Schnittstellen 7,9 und die Verbindungsschnittstellen 11,12 sowie die Verbindungsbrücke 10 so ausgestaltet und angeordnet sowie aufeinander abgestimmt sind, dass beim Montieren der Zylinderkopfhaube 3 am Zylinderkopf 2 die Schnittstellen 7,9 mit den Verbindungsschnittstellen 11,12 automatisch elektrisch miteinander verbunden werden, während diese elektrischen Verbindungen zwischen den Schnittstellen 7,9,11,12 beim Demontieren der Zylinderkopfhaube 3 automatisch elektrisch getrennt werden.

Zwischen der Zylinderkopfhaube 3 und dem Zylinderkopf 2 ist zweckmäßig eine Haubendichtung 17 angeordnet. Diese bildet bzgl. Zylinderkopf 2 und Zylinderkopfhaube 3 ein separates Bauteil und ist bspw. in eine entsprechende Aufnahmenut 18 eingesetzt, die hierzu an der Zylinderkopfhaube 3 ausgebildet ist. Die Haubendichtung 17 erstreckt sich zwischen den Schnittstellen 7,9 hindurch, derart, dass die interne Schnittstelle 7 innerhalb der Haubendichtung 17, also an einer dem Zylinderkopfinnenraum 4 zugewandten Seite angeordnet ist, während die externe Schnittstelle 9 außerhalb der Haubendichtung 17, also an einer vom Zylinderkopfinnenraum 4 abgewandten Seite angeordnet ist.

Im gezeigten Beispiel ist außerdem eine innere Schnittstellendichtung 18 vorgesehen, welche die interne Schnittstelle 7 umschließt und dabei ebenfalls zwischen Zylinderkopf 2 und Zylinderkopfhaube 3 angeordnet ist. Im Beispiel besitzt die Zylinderkopfhaube 3 eine geeignete Aufnahmenut 19, in welche die innere Schnittstellendichtung 18 eingesetzt ist. Zusätzlich ist im gezeigten Beispiel auch eine äußere Schnittstellendichtung 20 vorgesehen, welche die externe Schnittstelle 9 umschließt und die hier in eine weitere Aufnahmenut 21 eingesetzt ist, die an der Zylinderkopfhaube 3 ausgebildet ist. Die Schnittstellendichtungen 18,20 stützen sich bspw. an einem Ringkragen 22 bzw. 23 axial ab, der die interne Schnittstelle 7 bzw. die externe Schnittstelle 9 umschließt. Die Haubendichtung 17 und die Schnittstellendichtungen 18,20 sind als axial wirkende Dichtungen ausgestaltet. Die Schnittstellendichtungen 18,20 sind zweckmäßig ringförmig gestaltet.

Besonders vorteilhaft ist die hier gezeigte Ausführungsform, bei welcher die beiden Schnittstellendichtungen 18,19 integral an der Haubendichtung 17 ausgeformt sind. Im Bereich der Verbindungsbrücke 10 ist in Fig. 1 jeweils ein Verbindungssteg 24 bzw. 25 erkennbar, der die Haubendichtung 17 mit der jeweiligen Schnittstellendichtung 18,20 verbindet.

Wichtig ist auch für die Ausführungsform, bei der die Verbindungsbrücke 10 bzgl. der Zylinderkopfhaube 3 ein separates Bauteil bildet, unabhängig davon, ob die separate Verbindungsbrücke 10 fest oder lösbar an der Zylinderkopfhaube 3 angebracht ist, dass die Zylinderkopfhaube 3 im Bereich der Verbindungsbrücke 10 einen Steg 26 aufweist, der sich zwischen der internen Schnittstelle 7 und der externen Schnittstelle 9 hindurch erstreckt und der in diesem Bereich die Haubendichtung 17 aufnimmt. Bei fehlender Verbindungsbrücke 10 ergibt sich somit bei montierter Zylinderkopfhaube 3 ein vollständig verschlossener Zylinderkopfinnenraum 4, abgesehen von einer inneren Durchgangsöffnung 27, durch welche die Steckverbindung zwischen interner Schnittstelle 7 und innerer Verbindungsschnittstelle 11 realisiert wird. Diese innere Durchgangsöffnung 27 wird jedoch durch die innere Schnittstellendichtung 18 nach außen abgedichtet. Ferner besitzt die Zylinderkopfhaube 3 eine äußere Durchgangsöffnung 28, durch die hindurch die Steckverbindung zwischen externer Schnittstelle 9 und äußerer Verbindungsschnittstelle 12 realisiert wird. Auch hier erfolgt eine effektive Abdichtung mit Hilfe der äußeren Schnittstellendichtung 20.

Bei der in den Figuren 2 bis 4 gezeigten Ausführungsform ist die Verbindungsbrücke 10 ein bzgl. der Zylinderkopfhaube 3 separates Bauteil. So besteht auch die Möglichkeit, die Verbindungsbrücke 10 gemäß Fig. 3 zu montieren, um die interne Verkabelung 6 an die externe Verkabelung 8 anzuschließen, auch wenn die Zylinderkopfhaube 3 fehlt. Dies kann für bestimmte Untersuchungen der Brennkraftmaschine 1 vorteilhaft sein.

Die Zylinderkopfhaube 3 kann, wie in den Figuren dargestellt, über weitere Funktionseinheiten, wie z.B. einen Öleinfüllstutzen 29 mit Deckel 30 oder eine Kurbelgehäuseentlüftung 31 bzw. deren Anschlüsse 32, verfügen.

## Patentansprüche

1. Brennkraftmaschine, insbesondere eines Kraftfahrzeugs,
- mit einem Zylinderkopf (2), der einen an einer Zylinderkopfseite offenen Zylinderkopfinnenraum (4) aufweist,
- mit einer Zylinderkopfhaube (3), die zum Abdecken des Zylinderkopfinnenraums (4) an der offenen Zylinderkopfseite am Zylinderkopf (2) montierbar ist,
- mit einer im Zylinderkopfinnenraum (4) verlegten internen Verkabelung (6) zur elektrischen Energieversorgung und/oder elektrischen Ansteuerung von elektrischen Komponenten der Brennkraftmaschine (1),
- wobei die interne Verkabelung (6) zumindest eine elektrische interne Schnittstelle (7) aufweist, die im Zylinderkopfinnenraum (4) ortsfest am Zylinderkopf (2) angeordnet ist,
- wobei zumindest eine Verbindungsbrücke (10) vorgesehen ist, die eine innere Verbindungsschnittstelle (11), die komplementär zur internen Schnittstelle (7) ausgestaltet ist, und eine damit elektrisch verbundene äußere Verbindungsschnittstelle (12) aufweist, die komplementär zu einer außerhalb des Zylinderkopfinnenraums (4) angeordneten elektrischen externen Schnittstelle (9) einer externen Verkabelung (8) ausgestaltet ist,
**dadurch gekennzeichnet,**
**dass** die externe Schnittstelle (9) reiativ zum Zylinderkopf (2) ortsfest angeordnet ist,
**dass** die Schnittstellen (7,9), die Verbindungsschnittstellen (11,12) sowie die Verbindungsbrücke (10) so ausgestaltet und angeordnet und aufeinander abgestimmt sind, dass sie beim Montieren der Zylinderkopfhaube (3) am Zylinderkopf (2) miteinander automatisch elektrisch verbunden werden und beim Demontieren der Zylinderkopfhaube (3) vom Zylinderkopf (2) automatisch elektrisch getrennt werden.

2. Brennkraftmaschine nach Anspruch 1,
**dadurch gekennzeichnet,**
**dass** die Schnittstellen (7,9) und die Verbindungsschnittstellen (11,12) je eine elektrische Steckverbindung bilden, wobei die beiden Steckverbindungen zueinander parallele Steckrichtungen (13,14) besitzen.

3. Brennkraftmaschine nach Anspruch 2,
**dadurch gekennzeichnet,**
- **dass** die Steckverbindung zwischen der internen Schnittstelle (7) und der inneren Verbindungsschnittstelle (11) durch eine an der Zylinderkopfhaube (3) ausgebildete innere Durchgangsöffnung (27) hindurch erfolgt,
- **dass** die Steckverbindung zwischen der externen Schnittstelle (9) und der äußeren Verbindungsschnittstelle (12) durch eine an der Zylinderkopfhaube (3) ausgebildete äußere Durchgangsöffnung (28) hindurch erfolgt.

4. Brennkraftmaschine nach einem der Ansprüche 1 bis 3,
**dadurch gekennzeichnet,**
**dass** zwischen Zylinderkopf (2) und Zylinderkopfhaube (3) eine Haubendichtung (17) angeordnet ist, die sich zwischen den Schnittstellen (7,9) hindurch erstreckt, sodass die interne Schnittstelle (7) innerhalb der Haubendichtung (17) angeordnet ist, während die externe Schnittstelle (9) außerhalb der Haubendichtung (17) angeordnet ist.

5. Brennkraftmaschine nach Anspruch 4,
**dadurch gekennzeichnet,**
**dass** die Zylinderkopfhaube (3) im Bereich der Verbindungsbrücke (10) einen Steg (26) aufweist, der sich zwischen der internen Schnittstelle (7) und der externen Schnittstelle (9) hindurch erstreckt und er in diesem Bereich die Haubendichtung (17) aufnimmt.

6. Brennkraftmaschine nach einem der Ansprüche 1 bis 5,
**dadurch gekennzeichnet,**
**dass** eine die interne Schnittstelle (7) umschließende innere Schnittstellendichtung (18) und/oder eine die externe Schnittstelle (9) umschließende äußere Schnittstellendichtung (20) vorgesehen ist/sind.

7. Brennkraftmaschine nach einem der Ansprüche 4 bis 6,
**dadurch gekennzeichnet,**
**dass** zumindest eine solche Schnittstellendichtung (18,20) integral an der Haubendichtung (17) ausgeformt ist.

8. Brennkraftmaschine nach einem der Ansprüche 1 bis 7,
**dadurch gekennzeichnet,**
**dass** die Verbindungsbrücke (10) bzgl. der Zylinderkopfhaube (3) ein separates Bauteil ist, wobei insbesondere vorgesehen sein kann, dass die Verbindungsbrücke (10) fest oder lösbar an der Zylinderkopfhaube (3) angebracht ist.

9. Brennkraftmaschine nach einem der Ansprüche 1 bis 7,
**dadurch gekennzeichnet,**
**dass** die Verbindungsbrücke (10) integral an der Zylinderkopfhaube (3) ausgeformt ist.

10. Brennkraftmaschine nach einem der Ansprüche 1 bis 9,
**dadurch gekennzeichnet,**
**dass** in einen Körper (15) der Verbindungsbrücke (10) eine elektrische Kontaktierung (16) eingebettet ist, welche die Verbindungsschnittstellen (11,12) elektrisch miteinander verbindet.

11. Zylinderkopfhaube für eine Brennkraftmaschine (1), insbesondere nach einem der Ansprüche 1 bis 10, zum Abdecken eines Zylinderkopfinnenraums (4) eines Zylinderkopfs (2), mit wenigstens einer Verbindungsbrücke (10), die eine elektrische innere Verbindungsschnittstelle (11), die komplementär zu einer im Zylinderkopfinnenraum (4) ausgebildeten elektrischen internen Schnittstelle (7) einer internen Verkabelung (6) ausgestaltet ist, und eine damit elektrisch verbundene elektrische äußere Verbindungsschnittstelle (12) aufweist, die komplementär zu einer außerhalb des Zylinderkopfinnenraums (4) angeordneten elektrischen Schnittstelle (9) einer externen Verkabelung (8) ausgestaltet ist,
**dadurch gekennzeichnet,**
**dass** die Schnittstellen (7,9), die Verbindungsschnittstellen (11,12) sowie die Verbindungsbrücke (10) so ausgestaltet und angeordnet und aufeinander abgestimmt sind, dass beim Montieren der Zylinderkopfhaube (3) am Zylinderkopf (2) die Schnittstellen (7,9,11,12) automatisch elektrisch miteinander verbunden werden und beim Demontieren der Zylinderkopfhaube (3) vom Zylinderkopf (2) automatisch elektrisch voneinander getrennt werden.

## Claims

1. Internal combustion engine, in particular of a motor vehicle,
- with a cylinder head (2), which has an open cylinder head interior (4) on a cylinder head side,
- with a cylinder head cover (3) which is able to be mounted on the cylinder head (2) for covering the cylinder head interior (4) at the open cylinder head side,
- with an internal wiring (6), laid in the cylinder head interior (4), for the electrical energy supply and/or electrical activation of electrical components of the internal combustion engine (1),
- wherein the internal wiring (6) has at least one electrical internal interface (7), which is arranged fixedly on the cylinder head (2) in the cylinder head interior (4),
- wherein at least one connecting bridge (10) is provided, which has an inner connecting interface (11), which is configured in a complementary manner to the internal interface (7), and an outer connecting interface (12) connected electrically therewith, which is configured in a complementary manner to an electrical external interface (9) of an external wiring (8), arranged outside the cylinder head interior (4),
**characterized in that**
- the external interface (9) is arranged fixedly relative to the cylinder head (2),
- the interfaces (7, 9), the connecting interfaces (11, 12) and the connecting bridge (10) are configured and arranged and coordinated with each other so that they are automatically electrically connected with each other on mounting of the cylinder head cover (3) on the cylinder head (2) and are automatically electrically separated on dismantling of the cylinder head cover (3) from the cylinder head (2).

2. Internal combustion engine according to Claim 1,
**characterized in that**
the interfaces (7, 9) and the connecting interfaces (11, 12) each form an electrical plug connection, wherein the two plug connections have plug-in directions (13, 14) which are parallel to each other.

3. Internal combustion engine according to Claim 1 or 2,
**characterized in that**
- the plug connection between the internal interface (7) and the inner connecting interface (11) takes place through an inner through hole (27) formed at the cylinder head cover (3),
- the plug connection between the external interface (9) and the outer connecting interface (12) takes place through an outer through hole (27) formed at the cylinder head cover (3).

4. Internal combustion engine according to one of Claims 1 to 3,
**characterized in that**
between the cylinder head (2) and cylinder head cover (3) a cover seal (17) is arranged, which extends through between the interfaces (7, 9), so that the internal interface (7) is arranged inside the cover seal (17), whilst the external interface (9) is arranged outside the cover seal (17).

5. Internal combustion engine according to Claim 4,
**characterized in that**
the cylinder head cover (3) has a web (26) in the region of the connecting bridge (10), which extends through between the internal interface (7) and the external interface (9) and which receives the cover seal (17) in this region.

6. Internal combustion engine according to one of Claims 1 to 5,
**characterized in that**
an inner interface seal (18) surrounding the internal interface (7) and/or an outer interface seal (20) surrounding the external interface (9) is/are provided.

7. Internal combustion engine according to one of Claims 4 to 6,
**characterized in that**
at least one such interface seal (18, 20) is formed integrally on the cover seal (17).

8. Internal combustion engine according to one of Claims 1 to 7,
**characterized in that**
the connecting bridge (10) is a separate component with respect to the cylinder head cover (3), wherein in particular provision may be made that the connecting bridge (10) is applied fixedly or detachably on the cylinder head cover (3).

9. Internal combustion engine according to one of Claims 1 to 7,
**characterized in that**
the connecting bridge (10) is formed integrally on the cylinder head cover (3).

10. Internal combustion engine according to one of Claims 1 to 9,
**characterized in that**
an electrical contacting (16) is embedded into a body (15) of the connecting bridge (10), which connects the connecting interfaces (11, 12) electrically with each other.

11. Cylinder head cover for an internal combustion engine (1), in particular according to one of Claims 1 to 10, for covering a cylinder head interior (4) of a cylinder head (2), with at least one connecting bridge (10), which has an electrical inner connecting interface (11), which is configured in a complementary manner to an electrical internal interface (7) of an internal wiring (6) constructed in the cylinder head interior (4), and an electrical outer connecting interface (12) connected electrically therewith, which is configured in a complementary manner to an electrical interface (9) of an external wiring (8) arranged outside the cylinder head interior (4),
**characterized in that**
the interfaces (7, 9), the connecting interfaces (11, 12) and the connecting bridge (10) are configured and arranged and coordinated with each other so that on mounting of the cylinder head cover (3) on the cylinder head (2), the interfaces (7, 9, 11, 12) are automatically connected with each other electrically, and are automatically separated from each other electrically on dismantling of the cylinder head cover (3) from the cylinder head (2).

## Revendications

1. Moteur à combustion interne, notamment d'un véhicule automobile,
- comportant une culasse (2), qui présente sur un côté de culasse un espace intérieur de culasse (4) ouvert,
- comportant un couvercle de culasse (3), qui peut être monté afin de recouvrir l'espace intérieur de culasse (4) sur le côté de culasse ouvert sur la culasse (2),
- comportant un câblage (6) interne placé dans l'espace intérieur de culasse (4) à des fins d'alimentation en énergie électrique et/ou de commande électrique des composants électriques du moteur à combustion interne (1),
- dans lequel le câblage interne (6) présente au moins une interface électrique interne (7), qui est disposée de manière stationnaire sur la culasse (2) dans l'espace intérieur de culasse (4),
- dans lequel au moins un pont de liaison (10) est prévu, qui présente une interface de liaison intérieure (11), qui est conçue de manière complémentaire à l'interface intérieure (7), et une interface de liaison extérieure (12) qui lui est reliée électriquement, qui est conçue de manière complémentaire à une interface électrique externe (9) d'un câblage externe (8) disposée à l'extérieur de l'espace de culasse (4),
**caractérisé en ce que**
l'interface externe (9) est disposée de manière stationnaire relativement à la culasse (2), **en ce que** les interfaces (7, 9), les interfaces de liaison (11, 12) ainsi que le pont de liaison (10) sont conçus et disposés et harmonisés les uns aux autres de telle sorte que lors du montage du couvercle de culasse (3) sur la culasse (2) ils soient automatiquement relies électriquement les uns aux autres et soient automatiquement séparés électriquement lors du démontage du couvercle de culasse (3) de la culasse (2).

2. Moteur à culasse interne selon la revendication 1, **caractérisé en ce que** les interfaces (7, 9) et les interfaces de liaison (11, 12) forment respectivement une liaison par enfichage électrique, dans lequel les deux liaisons par enfichage possèdent des directions d'enfichage (13, 14) parallèles l'une à l'autre.

3. Moteur à combustion interne selon la revendication 2, **caractérisé en ce que**
- la liaison par enfichage entre l'interface interne (7) et l'interface de liaison intérieure (11) se fait à travers une ouverture traversante (27) intérieure réalisée sur le couvercle de culasse (3),
- la liaison par enfichage entre l'interface externe (9) et l'interface de liaison extérieure (12) se fait à travers une ouverture traversante extérieure (28) réalisée sur le couvercle de culasse (3).

4. Moteur à combustion interne selon une des revendications 1 à 3, **caractérisé en ce que** entre la culasse (2) et le couvercle de culasse (3) un joint d'étanchéité de couvercle (17) est disposé, qui s'étend au travers entre les interfaces (7,9), de telle sorte que l'interface intérieure (7) soit disposée à l'intérieur du joint d'étanchéité de couvercle (17), alors que l'interface externe (9) est disposée à l'extérieur du joint d'étanchéité de couvercle (17).

5. Moteur à combustion interne selon la revendication 4, **caractérisé en ce que** le couvercle de culasse (3) présente au niveau du pont de liaison (10) un gradin (26), qui s'étend au travers entre l'interface interne (7) et l'interface externe (9) et il renferme dans cet espace le joint d'étanchéité de couvercle (17).

6. Moteur à combustion interne selon une des revendications 1 à 5, **caractérisé en ce que** un joint d'étanchéité d'interface interne (18) enveloppant l'interface interne (7) et/ou un joint d'étanchéité d'interface externe (20) enveloppant l'interface externe (9) est/sont prévus.

7. Moteur à combustion interne selon une des revendications 4 à 6, **caractérisé en ce que** au moins un tel joint d'étanchéité d'interface (18, 20) est fabriqué en un seul tenant sur le joint d'étanchéité de couvercle (17).

8. Moteur à combustion interne selon une des revendications 1 à 7, **caractérisé en ce que** le pont de liaison (10), resp. le couvercle de culasse (3) est un composant séparé, dans lequel il peut être notamment prévu que le pont de liaison (10) soit monté de manière fixe ou amovible sur le couvercle de culasse (3).

9. Moteur à combustion interne selon une des revendications 1 à 7, **caractérisé en ce que** le pont de liaison (10) est fabriqué en un seul tenant sur le couvercle de culasse (3).

10. Moteur à combustion interne selon une des revendications 1 à 9, **caractérisé en ce que** dans un corps (15) du pont de liaison (10), un contact électrique (16) est intégré, qui relie électriquement les interfaces de liaison (11, 12).

11. Couvercle de culasse pour un moteur à combustion interne (1), notamment selon une des revendications 1 à 10, pour recouvrir un espace intérieur de culasse (4) d'une culasse (2), comportant au moins un pont de liaison (10), qui présente une interface de liaison intérieure électrique (11), qui est conçue de manière complémentaire à une interface intérieure électrique (7) d'un câblage interne (6), réalisée dans l'espace intérieur de culasse (4), et une interface de liaison électrique extérieure (12) qui lui est reliée électriquement, qui est conçue de manière complémentaire à une interface (9) électrique d'un câblage externe (8) disposée à l'extérieur d'un espace intérieur de culasse (4), **caractérisé en ce que** les interfaces (7, 9), les interfaces de liaison (11, 12) ainsi que le pont de liaison (10) sont conçus et disposés et harmonisés l'un à l'autre de telle sorte que lors du montage du couvercle de culasse (3) sur la culasse (2) les interfaces (7, 9, 11, 12) soient électriquement reliées automatiquement l'une à l'autre et soient électriquement séparées automatiquement l'une de l'autre lors du démontage du couvercle de culasse (3) de la culasse (3).
